# FASCICULE DE BREVET EUROPEEN

(11) **EP 0 300 933 B1**
(45) Date de publication et mention de la délivrance du brevet: **29.05.1991**
(21) Numéro de dépôt: 88420259.9
(22) Date de dépôt: 21.07.1988
(51) Int. Cl.: F24D 19/10

(54) **Dispositif de dérivation d'un fluide caloriporteur et chaudière de chauffage comprenant un tel dispositif**
Vorrichtung zur Ableitung eines Heizmittels und eine solche Vorrichtung enthaltender Heizkessel
Device for diverting heating fluid and a heating boiler containing such a device

(30) Priorité: 24.07.1987 FR 8710713
(43) Date de publication de la demande: 25.01.1989
(73) Titulaire: ETABLISSEMENTS PERGE SOCIETE ANONYME :, F-26800 Portes les Valence (FR)
(72) Inventeur: Perge, Maurice, F-26000 Valence (FR)
(74) Mandataire: Ropital-Bonvarlet, Claude

(56) Documents cités:
- FR-A- 836 574
- FR-A- 2 066 880
- FR-A- 2 525 318

## Description

La présente invention concerne la régulation de la température d'un fluide caloriporteur pouvant être utilisé à des fins diverses et, plus précisément, dans une installation de chauffage de locaux.

Ce genre d'installation comprend, généralement, une chaudière de chauffage d'un fluide caloriporteur destiné à alimenter un ou plusieurs circuits de chauffage.

Il existe, principalement, deux types de circuits de chauffage, le premier type constitue les circuits de chauffage par le sol, fonctionnant généralement à une température comprise entre 25 et 45°C, et le second type constitue les circuits de chauffage par radiateurs, fonctionnant à une température comprise entre 40 et 75°C.

Chaque type de circuit comporte, généralement, un circulateur, une vanne mélangeuse et une régulation de la température du fluide. Ces types de circuits constituent, en raison de la présence des vannes mélangeuses, des équipements d'installation et de maintenance relativement complexes et coûteux (voir p. ex. le FR-A-2525 318).

Par ailleurs, il apparaît de plus en plus nécessaire de mettre en oeuvre une installation de chauffage comportant un circuit de chauffage par le sol destiné à fournir l'énergie principale ou de base, et un circuit de chauffage par radiateurs pour constituer un chauffage d'appoint.

Or, en raison des différences de température de fonctionnement de chacun des circuits, une telle installation nécessite, pour chaque circuit, la mise en oeuvre d'une régulation et d'une vanne mélangeuse, ce qui augmente aussi la complexité de ce type d'installation.

La présente invention vise, justement, à remédier aux inconvénients ci-dessus en proposant un dispositif de dérivation d'un fluide caloriporteur pour la régulation de la température dans une installation de chauffage comportant un ou plusieurs circuits de chauffage par le sol et/ou par radiateurs.

Un autre objet de l'invention est de procurer une chaudière de chauffage comprenant un tel dispositif.

Pour atteindre les objectifs ci-dessus, le dispositif de l'invention permettant de dériver un fluide caloriporteur dans une chambre de mélange d'une chaudière de chauffage est caractérisé en ce qu'il comprend:
- un corps d'adaptation sur la chaudière d'une canalisation de retour du circuit,
- dans le prolongement du corps, un embranchement délimitant deux voies de sections de passage calibrées, l'une des voies débouchant dans la chambre de mélange alors que l'autre voie est destinée à être prolongée par un tube de prélèvement traversant la chambre et formant, hors de cette dernière, une tubulure de raccordement pour une canalisation de départ.

L'invention a encore pour objet, à titre de produit industriel nouveau, une chaudière de chauffage caractérisée en ce qu'elle comprend, en relation avec sa chambre de mélange, un dispositif de dérivation conforme à l'invention.

Diverses autres caractéristiques ressortent de la description faite ci-dessous en référence aux dessins annexés qui montrent, à titre d'exemples non limitatifs, des formes de réalisation de l'objet de l'invention.
La **fig. 1** est une vue schématique générale de l'objet de l'invention dans un exemple d'application.
La **fig. 2** est une vue en plan montrant, plus en détail, un dispositif de dérivation conforme à l'invention.
La **fig. 3** est une vue en coupe prise sensiblement selon la ligne **III-III** de la **fig. 2**.
La **fig. 4** est une vue en plan, analogue à la **fig. 2,** montrant une autre position caractéristique du dispositif de dérivation.
La **fig. 5** est une vue en coupe prise sensiblement selon la ligne **V-V** de la **fig. 4.**
La **fig. 6** est une vue schématique générale de l'objet de l'invention dans un autre exemple d'application.

La **fig. 1** illustre une première forme de réalisation d'une installation de chauffage, en particulier de locaux, dont la température est régulée par le procédé conforme à l'invention.

L'installation comporte une chaudière de chauffage **1** comprenant une chambre de mélange **2** d'un fluide caloriporteur monté en température par des éléments chauffants **3** constitués, notamment, par un brûleur **4** d'un combustible et/ou par des résistances **5** disposées à l'intérieur de la chambre **2**.

Le fluide caloriporteur est destiné à alimenter un premier circuit **6** adapté au chauffage du sol, comportant un circulateur **7** monté en amont de la chambre de mélange.

Conformément à l'invention, une partie du fluide de retour du circuit **6** est dérivée directement dans la chambre **2** par un dispositif **8**, tandis qu'une partie de fluide, correspondant à celle dérivée, est prélevée de la chambre de mélange pour être mélangée à la partie de fluide non dérivée issue du retour du circuit **6**, de manière à alimenter le circuit **6**.

La température du fluide fournie au circuit **6** est ainsi inférieure à la température du fluide occupant la chambre **2**, étant donné qu'une partie seulement du fluide d'alimentation provient directement de cette chambre **2.**

Des expériences pratiques montrent qu'il est particulièrement avantageux de dériver dans la chambre **2** entre 65 et 75% et, de préférence, 70% du fluide de retour du circuit **6**.

La régulation de la température du circuit **6** est réalisée par une sonde **9** détectant la température extérieure de l'installation et par une sonde **10** détectant la température du fluide d'alimentation en aval de la chambre **2.** Les sondes **9, 10** agissent sur un régulateur **11** à action directe sur les éléments chauffants **3,** de manière à réguler la température de la chambre de mélange **2**.

Selon le type de l'installation de chauffage, la chaudière **1** peut alimenter directement, à partir de la chambre de mélange **2** et indépendamment du premier circuit **6,** un second circuit **12** de chauffage équipé de radiateurs. La température du fluide d'alimentation du second circuit **12** correspond à la température de la chambre **2**.

Dans ce type d'installation comportant un circuit **12** de chauffage équipé de radiateurs et un circuit **6** de chauffage du sol possédant, par exemple, des pertes thermiques comprises entre 3 et 6 degrés, les expériences pratiques montrent qu'il est avantageux de dériver, dans la chambre **2**, entre 286/2145 et 390/2145 et, de préférence, 330/2145 du fluide de retour du circuit **6**.

Ainsi, pour une température donnée de fonctionnement de la chaudière déterminant directement la température du circuit **12** comprise, par exemple, entre 40 et 75°C, il peut être obtenu une température correspondante pour le circuit **6** comprise entre 25 et 45°C.

Les **fig. 2** et **3** illustrent un exemple de réalisation d'un dispositif **8** de dérivation d'une partie de fluide de retour du circuit **6** à l'intérieur de la chambre **2**.

Le dispositif **8** comprend un corps creux **14** d'adaptation sur la chambre **2** de la canalisation de retour **15** du circuit **6.** La canalisation **15** est raccordée latéralement sur le corps **14** dans le prolongement duquel est aménagé un embranchement **16** faisant ou non partie intégrante du corps **14**. L'embranchement **16** délimite une première voie de passage **17** débouchant dans la chambre **2** et une seconde voie de passage **18** prolongée par un tube de prélèvement **19** traversant la chambre **2**. Le tube **19** forme, hors de la chaudière **2**, une tubulure **20** de raccordement pour la canalisation de départ du circuit **6**. Le tube **19** comporte des orifices **19′** destinés à prélever du fluide de la chambre **2**.

Pour obtenir un mélange convenable du fluide de retour dérivé et du fluide contenu dans la chambre **2**, un déflecteur **21** est monté à l'intérieur de cette dernière, en relation avec la voie **17** débouchant dans la chambre. Le déflecteur **21** est porté par le tube **19** ou fait partie intégrante de la chaudière.

Les voies **17**, **18** possèdent des sections de passage délimitées, respectivement, par des orifices **22, 23** susceptibles d'être sélectivement masqués partiellement par un obturateur **24**, du type à glace, présentant en plan une forme semblable à celle des orifices **22, 23**. L'obturateur **24** est porté par un axe **25** s'étendant hors du corps **14** par une commande manuelle **26**.

Le dispositif **8** comporte, par ailleurs, entre l'embranchement **16** et la canalisation de retour **15**, un clapet anti-retour **27**, de préférence porté par l'axe **25** et apte à coopérer, sous l'action d'un ressort **28**, par un cordon d'étanchéité **29** avec un épaulement **30** ménagé dans le corps **14**. De préférence, le clapet **27** comporte un moyen **31** de blocage en position d'ouverture, constitué par un poussoir **32** coopérant, par une partie filetée, avec un bouton **33** porté par la commande manuelle **26**.

Le clapet **27** peut ainsi être bloqué en position d'ouverture (**fig. 4**) lorsque, par exemple, le circulateur **7** ne fonctionne pas, de manière à autoriser la circulation du fluide dans le circuit **6** par thermosiphon.

Dans le cas d'une installation comportant, uniquement, un circuit **6** de chauffage par le sol, l'obturateur **24** est placé face à l'orifice **23** pour dériver dans la chambre **2**, de préférence entre 65 et 75% du fluide de retour, tel que cela ressort des **fig. 2** et **3**.

Dans le cas d'alimentation des circuits **6** et **12**, l'obturateur **24** est placé, comme illustré aux **fig. 4** et **5**, face à l'orifice **22** pour dériver dans la chambre **2** une partie du fluide de retour comprise, de préférence, entre 286/2145 et 390/2145.

Toutefois, il peut être prévu de mettre en oeuvre le procédé de régulation dans une installation comportant un ou plusieurs circuits **40, 41** de chauffage par radiateurs, raccordés, respectivement, comme les circuits **6, 12**, tel que cela ressort de la **fig. 6**

Pour ce type d'installation, la température du fluide d'alimentation est plus élevée que celle du circuit de sol, de sorte que la partie de fluide prélevée de la chambre **2** est augmentée. Les expériences pratiques montrent qu'il est avantageux de dériver aussi entre 65 et 75% du fluide de retour du circuit **40** et, de préférence, 70%.

Pour obtenir une telle dérivation, l'obturateur **24** est positionné, en relation avec l'orifice **23**, comme illustré aux **fig. 2** et **3**.

Une chaudière de chauffage, équipée du dispositif de dérivation conforme à l'invention, permet, par une simple manoeuvre de la commande manuelle **26**, d'être raccordée à divers types d'installations de chauffage comportant, d'une manière générale, des circuits de chauffage par le sol et/ou des circuits de chauffage par radiateurs.

## Revendications

**1**. Dispositif de dérivation d'un fluide caloriporteur dans une chambre de mélange (**2**) d'une chaudière de chauffage (**1**), le fluide caloriporteur étant destiné à circuler dans au moins un circuit de chauffage,
caractérisé en ce qu'il comprend:
- un corps (**14**) d'adaptation sur la chaudière d'une canalisation de retour (**15**) du circuit,
- dans le prolongement du corps, un embranchement (**16**) délimitant deux voies (**17, 18**) de sections de passage délimitées par des orifices calibrés (**22, 23**), l'une des voies débouchant dans la chambre de mélange alors que l'autre voie est destinée à être prolongée par un tube de prélèvement (**19**) traversant la chambre et formant, hors de cette dernière, une tubulure de raccordement (**20**) pour une canalisation de départ.

**2**. Dispositif selon la revendication 1, caractérisé en ce que la voie (**17**), débouchant dans la chambre de mélange (**2**), dérive dans la chambre de mélange entre 286/2145 et 390/2145 du fluide de retour du circuit de chauffage.

**3**. Dispositif selon la revendication 2, caractérisé en ce que la voie (**17**) dérive dans la chambre de mélange (**2**) 330/2145 du fluide de retour du circuit de chauffage.

**4**. Dispositif selon la revendication 1, caractérisé en ce que la voie (**17**), débouchant dans la chambre de mélange (**2**), dérive dans cette chambre entre 65 et 75% du fluide de retour du circuit de chauffage.

**5**. Dispositif selon la revendication 4, caractérisé en ce que la voie (**17**) dérive dans la chambre de mélange (**2**) 70% du fluide de retour du circuit de chauffage.

**6**. Dispositif selon la revendication 1, caractérisé en ce que les orifices calibrés (**22, 23**) de chacune des voies de passage sont susceptibles d'être sélectivement masqués partiellement par un obturateur (**24**).

**7**. Dispositif selon la revendication 6, caractérisé en ce que l'obturateur (**24**) comporte une commande (**26**) extérieure au corps.

**8**. Dispositif selon la revendication 1, caractérisé en ce qu'il comprend un clapet anti-retour (**27**) disposé entre l'embranchement (**16**) et la canalisation de retour (**15**) du fluide.

**9**. Dispositif selon la revendication 8, caractérisé en ce que le clapet anti-retour (**27**) comporte un moyen (**31**) de blocage en position d'ouverture.

**10**. Dispositif selon les revendications 7 et 9, caractérisé en ce que la commande (**26**) de l'obturateur porte le moyen (**31**) de blocage du clapet anti-retour.

**11**. Dispositif selon la revendication 1, caractérisé en ce qu'il comprend un déflecteur (**21**) monté à l'intérieur de la chambre (**2**) en relation avec la voie débouchant dans la chambre.

**12**. Chaudière de chauffage, caractérisée en ce qu'elle comprend, en relation avec sa chambre de mélange, un dispositif de dérivation conforme aux revendications 1 à 11.

**13**. Chaudière de chauffage selon la revendication 12, caractérisée en ce que la chambre de mélange alimente directement un second circuit de chauffage.

**14**. Chaudière de chauffage selon la revendication 12 ou 13, caractérisée en ce qu'elle comporte une régulation de la température de la chambre de mélange (**2**) comprenant une sonde (**9**) détectant la température extérieure de l'installation, une sonde (**10**) détectant la température du fluide d'alimentation en aval de la chambre de mélange, et un régulateur (**11**) piloté par les sondes (**9, 10**) et à action directe sur les éléments chauffants (**3, 4**) de la chaudière.

## Claims

1. Device for diverting a heating fluid in a mixing chamber 2 of a heating boiler 1, the heating fluid being intended to circulate in at least one heating circuit,
characterized in that it comprises:
- a body 14 for adaptation on the boiler of a return pipe 15 of the circuit,
- in line with the body, a junction 16 defining two ways 17, 18 with sections of passage defined by calibrated orifices 22, 23, one of the ways opening in the mixing chamber whilst the other way is intended to be extended by a tapping tube 19 passing through the chamber and forming, outside the latter, a connecting tube 20 for an outgoing pipe.

2. Device according to Claim 1, characterized in that the way 17, opening in the mixing chamber 2, diverts in the mixing chamber between 286/2145 and 390/2145 of the return fluid of the heating circuit.

3. Device according to Claim 2, characterized in that the way 17 diverts in the mixing chamber (2) 330/2145 of the return fluid of the heating circuit.

4. Device according to Claim 1, characterized in that the way 17, opening in the mixing chamber 2, diverts in this chamber between 65 and 75% of the return fluid of the heating circuit.

5. Device according to Claim 4, characterized in that the way 17 diverts in the mixing chamber 2 70% of the return fluid of the heating circuit.

6. Device according to Claim 1, characterized in that the calibrated orifices 22, 23 of each of the passageways are capable of being selectively masked partially by an obturator 24.

7. Device according to Claim 6, characterized in that the obturator 24 comprises a control 26 outside the body

8. Device according to Claim 1, characterized in that it comprises a non-return valve 27 disposed between the junction 16 and the return pipe 15 of the fluid.

9. Device according to Claim 8, characterized in that the non-return valve 27 comprises a means 31 for blocking in open position.

10. Device according to Claims 7 and 9, characterized in that the control 26 of the obturator bears the means 31 for blocking the non-return valve.

11. Device according to Claim 1, characterized in that it comprises a deflector 21 mounted inside the chamber 2 in relation with the way opening in the chamber.

12. Heating boiler, characterized in that it comprises, in relation with its mixing chamber, a diverting device according to Claims 1 to 11.

13. Heating boiler according to Claim 12, characterized in that the mixing chamber directly supplies a second heating circuit.

14. Heating boiler according to Claim 12 or 13, characterized in that it comprises a regulation of the temperature of the mixing chamber 2 comprising a probe 9 detecting the temperature outside the installation, a probe 10 detecting the temperature of the supply fluid downstream of the mixing chamber, and a regulator 11 controlled by the probes 9, 10 and with direct action on the heating elements 3, 4 of the boiler.

## Patentansprüche

1. Vorrichtung zum Ableiten eines Heizmittels in einer Mischkammer (2) eines Heizkessels (1), wobei das Heizmittel dazu bestimmt ist, in wenigstens einem Heizkreislauf zu zirkulieren, **dadurch gekennzeichnet**, daß sie aufweist:
einen Anpassungskörper (14) einer Rückführleitung (15) des Kreislaufs an den Heizkessel,
in der Verlängerung des Körpers einen Anschluß (16), der zwei Wege (17, 18) von Kanalabschnitten begrenzt, die durch kalibrierte Öffnungen (22, 23) begrenzt sind, wobei einer der Wege in der Mischkammer endet, während der andere Weg dazu bestimmt ist, durch ein Entnahmerohr (19) verlängert zu werden, das die Kammer durchquert und außerhaln dieser letzteren ein kurzes Anschlußrohr (20) für eine Ausgangsleitung bildet.

2. Vorrichtung nach Anspruch 1, **dadurch gekennzeichnet**, daß der Weg (17), der in die Mischkammer (2) mündet, in der Mischkammer zwischen 286/2145 und 390/2145 der Rückkehrflüssigkeit des Heizkreislaufs ableitet.

3. Vorrichtung nach Anspruch 2, **dadurch gekennzeichnet**, daß der Weg (17) in der Mischkammer (2) 330/2145 des Rückkehrfluids des Heizkreislaufs ableitet.

4. Vorrichtung nach Anspruch 1, **dadurch gekennzeichnet**, daß der Weg (17), der in die Mischkammer (2) mündet, in dieser Kammer zwischen 65 und 75% der Rückkehrflüssigkeit des Heizkreislaufs ableitet.

5. Vorrichtung nach Anspruch 4, **dadurch gekennzeichnet**, daß der Weg (17) in der Mischkammer (2) 70% der Rückkehrflüssigkeit des Heizkreislaufs ableitet.

6. Vorrichtung nach Anspruch 1, **dadurch gekennzeichnet**, daß die kalibrierten Öffnungen (22, 23) eines jeden der Durchtrittswege geeignet sind, wahlweise teilweise durch einen Verschluß (24) überdeckt zu werden.

7. Vorrichtung nach Anspruch 6, **dadurch gekennzeichnet**, daß der Verschluß (24) eine Betätigung (26) außerhalb des Körpers aufweist.

8. Vorrichtung nach Anspruch 1, dadurch gekennzeichnet, daß sie eine Einwegklappe (27) aufweist, die zwischen dem Anschluß (16) und der Rückführleitung (15) der Flüssigkeit angeordnet ist.

9. Vorrichtung nach Anspruch 8, **dadurch gekennzeichnet**, daß die Einwegklappe (27) eine Blockiereinrichtung (31) in geöffneter Stellung aufweist.

10. Vorrichtung nach Anspruch 7 und 9, **dadurch gekennzeichnet**, daß die Betätigung (26) des Verschlusses die Blockiereinrichtung (31) der Einwegklappe trägt.

11. Vorrichtung nach Anspruch 1, **dadurch gekennzeichnet**, daß sie einen Abweiser (21) aufweist, der im Inneren der Kammer (2) in Bezug auf den in die Kammer mündenden Weg angeordnet ist.

12. Heizkessel, **dadurch gekennzeichnet**, daß er in Bezug zu mit seiner Mischkammer eine Ableitungsvorrichtung gemäß den Ansprüchen 1 bis 11 aufweist.

13. Heizkessel nach Anspruch 12, **dadurch gekennzeichnet**, daß die Mischkammer direkt einen zweiten Heizkreislauf speist.

14. Heizkessel nach Anspruch 12 oder 13, **dadurch gekennzeichnet**, daß er eine Temperaturregulierung der Mischkammer (2) aufweist, die eine Sonde (9) aufweist, die die Außentemperatur der Anlage erfaßt, eine Sonde (10) aufweist, die die Temperatur der Speiseflüssigkeit stromab der Mischkammer erfaßt, und einen Regler (11) aufweist, der durch die Sonden (9, 10) und unter direkter Betätigung auf die Heizelemente (3, 4) der Heizung gesteuert wird.
